# EUROPÄISCHE PATENTANMELDUNG

(11) **EP 4 589 093 A1**
(43) Veröffentlichungstag der Anmeldung: **23.07.2025**
(21) Anmeldenummer: 24152729.0
(22) Anmeldetag: 18.01.2024
(51) Int. Cl.: E04F 10/06

(54) **MARKISE, VERFAHREN ZUR MONTAGE EINER MARKISE**

(71) Anmelder: Kneer, Ingo, 88521 Ertingen (DE)
(72) Erfinder: Kneer, Ingo, 88521 Ertingen (DE)
(74) Vertreter: Isarpatent

(57) **Zusammenfassung**

Die vorliegende Erfindung betrifft eine Markise (1), insbesondere Vertikalmarkise für eine Terrassenüberdachung oder einen Wintergarten, mit: einer Markisenwelle (2), die zum Auf- und Abwickeln eines Markisentuchs (3) ausgebildet ist; einem Markisenkasten (4), mit einem Profilgrundkörper (23), der zur Befestigung an einer Montagefläche ausgebildet ist; einem Wellenlager (5), das zur schwimmenden Lagerung der Markisenwelle an dem Profilgrundkörper anbringbar ausgebildet ist; und einem Deckelprofil (21), das zur Abdeckung und zur Abstützung der Markisenwelle (2) und des Markisentuchs (3) ausgebildet ist, wobei das Deckelprofil (21) und der Profilgrundkörper (23) über einen Doppelhakenverschluss (22) miteinander reversibel verbindbar ausgebildet sind. Die vorliegende Erfindung betrifft ferner ein Verfahren zur Montage einer derartigen Markise.

## Beschreibung

### GEBIET DER ERFINDUNG

Die vorliegende Erfindung betrifft eine Markise, insbesondere Vertikalmarkise sowie ein Verfahren zur Montage einer derartigen Markise.

### TECHNISCHER HINTERGRUND

Bei Markisen besteht eine bekannte Problematik darin, dass die Tuchwelle, insbesondere bei langen Tuchwellen bzw. breiten Markisen, aufgrund des Tuchgewichts, der Tuchspannung und des Eigengewichts durchhängt.

Die WO 98/29620 schlägt vor, dass die Tuchwelle federelastisch nachgiebig abgestützt ist, um ein Durchbiegen der Tuchwelle zu verhindern. Die Tuchwelle kann so, je nach Wickelzustand, an einem Abschnitt des Kastens aufliegen, sodass die Durchbiegung verhindert wird.

Derartige Lagerungen üben eine Last aus, welche abgetragen werden muss. Üblicherweise sind dazu spezielle Tragekonstruktionen, beispielsweise über in dem Kasten gelagerte Stützkörper vorgesehen.

### ZUSAMMENFASSUNG DER ERFINDUNG

Vor diesem Hintergrund liegt der vorliegenden Erfindung die Aufgabe zugrunde, eine verbesserte Markise mit einer vereinfachten Lastabtragung zur Stützung der Markisenwelle anzugeben.

Erfindungsgemäß wird diese Aufgabe durch eine Markise mit den Merkmalen des Patentanspruchs 1 und/oder durch ein Verfahren mit den Merkmalen des Patentanspruchs 13 gelöst.

Demgemäß ist vorgesehen:
- Markise, insbesondere Vertikalmarkise, mit: einer Markisenwelle, die zum Auf- und Abwickeln eines Markisentuchs ausgebildet ist; einem Markisenkasten, mit einem Profilgrundkörper, der zur Befestigung an einer Montagefläche ausgebildet ist; einem Wellenlager, das zur schwimmenden Lagerung der Markisenwelle an dem Profilgrundkörper anbringbar ausgebildet ist; und einem Deckelprofil, das zur Abdeckung und zur Abstützung der Markisenwelle und des Markisentuchs ausgebildet ist, wobei das Deckelprofil und der Profilgrundkörper über einen Doppelhakenverschluss miteinander reversibel verbindbar ausgebildet sind.
- Verfahren zur Montage einer Markise, insbesondere einer Vertikalmarkise, insbesondere nach einem der vorstehenden Ansprüche, mit den Schritten: Befestigen eines Profilgrundkörpers eines Markisenkastens mit seiner Montageseite an einer Montagefläche; Einführen einer Markisenwelle, die zum Auf- und Abwickeln eines Markisentuchs ausgebildet ist, samt einem daran montierten Wellenlager, das zur schwimmenden Lagerung der Markisenwelle ausgebildet ist, in den Profilgrundkörper; Koppeln des Wellenlagers mit dem Profilgrundkörper; und Schließen einer Sichtseite des Markisenkastens mit einem Deckelprofil, welches über einen Doppelhakenverschluss mit dem Profilgrundkörper derart reversibel verbunden wird, dass es die Markisenwelle und das Markisentuch abdeckt und mechanisch abstützt.

Die der vorliegenden Erfindung zugrunde liegende Erkenntnis besteht darin, dass durch die Eliminierung zusätzlicher Stützkörper weniger Bauraum benötigt wird und so ein Markisenkasten kleiner ausgeführt werden kann.

Die der vorliegenden Erfindung zugrunde liegende Idee besteht darin, die Lasten der Wellenabstützung direkt über den Markisenkasten abzutragen, indem ein Deckelprofil die Lasten aufnimmt und über einen Doppelhakenverschluss auf einen Profilgrundkörper abträgt, der an einer Montagefläche befestigt ist.

Mittels der durch die Markisenwelle und das Markisentuch, gemeinsam auch als Tuchballen bezeichnet, auf das Deckelprofil aufgebrachte Last wird der Doppelhakenverschluss gleichzeitig in dem geschlossenen Zustand gesichert. Gegenüber einem herkömmlichen Scharnier oder einem einfachen Hakenverschluss weist der Doppelhakenverschluss eine sehr viel steifere Verbindung auf, die insbesondere auch Momente zuverlässig abträgt.

Ein Doppelhakenverschluss ist eine zumindest zweistufige Hakenverbindung zwischen dem Profilgrundkörper und dem Deckelprofil, die mit jeweils zumindest zwei im Querschnitt aufeinanderfolgenden Haken des Profilgrundkörpers und des Deckelprofils ausgebildet ist. Auf diese Weise überträgt ein Doppelhakenverschluss sowohl Kräfte als auch Momente mit einer der gesamten Profilsteifigkeit im Wesentlichen entsprechenden Steifigkeit. Vorteilhaft ist daher erfindungsgemäß die Lastabtragung über das Deckelprofil ohne zusätzliche Bauteile innerhalb des Markisenkastens ermöglicht.

Bei einer Ausführungsform wären auch mehr als zwei, das heißt drei oder mehr Hakenverschlüsse denkbar. Der Doppelhakenverschluss ist somit insbesondere als Mehrfachhakenverschluss zu verstehen, mit zumindest doppelten, möglicherweise auch dreifachen oder im allgemeinen mehrfachen Hakenverschlüssen.

Insbesondere erstreckt sich der Doppelhakenverschluss über die gesamte Profillänge, sodass eine gleichmäßige Lastabtragung über die Länge des Markisenkastens gewährleistet ist. Es handelt sich somit bei dem Doppelhakenverschluss insbesondere um einen Profilverschluss bzw. Doppelhaken-Profilverschluss .

Besonders einfach gestaltet sich erfindungsgemäß die Montage, Demontage oder Wartung der Markise, denn das Deckelprofil kann durch einen einzigen Schritt des Verbindens oder Lösens des Doppelhakenverschlusses mit dem Profilgrundkörper derart verbunden oder davon gelöst werden. Die Markisenwelle und das Markisentuch können somit sehr einfach zur Montage abdeckt und mechanisch abstützt oder zur Demontage oder Wartung freigelegt werden.

Erfindungsgemäß ist ferner die Befestigung des Markisenkastens erleichtert, da der Bauraum der Markisenwelle vor dem Einführen für die Befestigung nutzbar ist.

Ferner ist ohne das Deckelprofil die gesamte Markisenwelle samt Wellenlager einfach über die mit dem Deckelprofil schließbare Öffnung des Markisenkastens einführbar, insbesondere frontal einführbar. Somit wird ein aufwändiges seitliches Einschieben der Markisenwelle in den Markisenkasten vermieden.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer vorteilhaften Ausführungsform weist das Deckelprofil eine innere Gleithülle auf, auf welcher sich das Markisentuch im teilweise oder vollständig aufgewickelten Zustand samt der Markisenwelle zur Vermeidung eines Durchhangs abstützt, wobei die Markisenwelle entlang der Gleithülle, insbesondere auch horizontal, verschiebbar ist. Unter einer Gleithülle können vielfältige innere Gleitfläche zu verstehen sein, beispielsweise ein Einleger, eine eingeformte, eingeklebte oder anderweitig intern befestigte Gleitflächenelemente, oder gegebenenfalls auch eine reibungsreduzierte Gleitbeschichtung.

Gemäß einer vorteilhaften Ausführungsform weist der Profilgrundkörper an einer Sichtseite einen Überstand auf. Die Sichtseite liegt einer Montageseite gegenüber oder liegt senkrecht zu einer Montageseite (M). Unter dem Überstand ist ein nach innen vorstehender Doppelhakenfortsatz des Doppelhakenverschlusses ausgebildet. Vorteilhaft ist der Doppelhakenverschluss somit im montierten Zustand durch den Überstand von außen unsichtbar abgedeckt. Ferner ist auch das Eindringen von Wasser oder Schmutz in oder an den Doppelhakenverschluss wirksam verhindert. Vorteilhaft ist das Markisentuch dadurch wirksam vor eindringender Feuchtigkeit geschützt, sodass Verschleiß, Fleckenbildung oder dergleichen wirksam vorgebeugt ist.

Der Überstand und/oder der Doppelhakenfortsatz sind insbesondere integral bzw. einteilig mit dem Profilgrundkörper ausgebildet.

Gemäß einer vorteilhaften Ausführungsform steht der Doppelhakenfortsatz des Profilgrundkörpers zur Sichtseite hin schräg nach innen vor. Die schräge Ausrichtung erleichtert einerseits aus ergonomischer Sicht das Schließen und ggfs. Öffnen des Doppelhakenverschlusses, da dies einer vereinfachten Kraftaufbringungsrichtung durch einen Monteur entspricht. Ferner dient die schräge Anstellung der verbesserten Krafteinleitung der durch die Markisenwelle und das Markisentuch aufgebrachten und über die den Doppelhakenverschluss übertragenen Last von dem Doppelhakenfortsatz in den restlichen Profilgrundkörper. Insbesondere kann somit eine Kerbwirkung des Übergangs vermieden werden, wozu den Übergang des Doppelhakenfortsatzes in den restlichen Profilgrundkörper zusätzlich mit einem Radius ausgebildet sein kann.

Gemäß einer vorteilhaften Ausführungsform deckt das Deckelprofil gemeinsam mit dem Überstand die Sichtseite ab, insbesondere zumindest abschnittsweise in einer gemeinsamen Ebene. Insbesondere ist der Überstand an seinem vorderen Ende nach unten fortgesetzt, so dass er den Doppelhakenverschluss zumindest teilweise auch von der Sichtseite her abdeckt. Auf diese Weise ist eine einheitliche äußere Erscheinung des Markisenkastens trotz der zweiteiligen Ausführung und trotz der Teilung an der Sichtseite gewährleistet.

Gemäß einer vorteilhaften Ausführungsform ist das Deckelprofil mit einem unter den Überstand einführbaren Doppelhakenfortsatz des Doppelhakenverschlusses ausgebildet. Der Doppelhakenverschluss ist somit durch den Überstand abgedeckt und von außen nicht erkennbar.

Gemäß einer vorteilhaften Ausführungsform steht der Doppelhakenfortsatz des Deckelprofils zur Montageseite hin schräg nach innen vor, insbesondere korrespondierend zu dem Doppelhakenfortsatz des Profilgrundkörpers. Die schräge Ausrichtung erleichtert aus ergonomischer Sicht das Schließen und ggfs. Öffnen des Doppelhakenverschlusses, da dies einer vereinfachten Kraftaufbringungsrichtung durch einen Monteur auf das Deckelprofil entspricht. Aufgrund der wandnahen Position wäre beispielsweise eine rein vertikale Kraftaufbringung schwieriger.

Gemäß einer vorteilhaften Ausführungsform ist der Doppelhakenverschluss durch eine lineare Verlagerung des Deckelprofils relativ zu dem Profilgrundkörper reversibel lösbar und schließbar. Insbesondere ist eine relative lineare Verlagerung des Deckelprofils zu in einer Richtung schräg zu der Sichtseite und/oder Montageseite vorgesehen. Die vorgesehene Richtung entspricht insbesondere einer Ausrichtung der Haken des Doppelhakenverschlusses. Somit ist der Doppelhakenverschluss auf einfache Weise mit einer vorbestimmten Kraftaufbringung, insbesondere werkzeugfrei, reversibel schließbar und lösbar. Besonders vorteilhaft ist dies über die gesamte Profillänge in nur einem Schritt ermöglicht. Darüber hinaus sicher die über das Deckelprofil abgestützte Markisenwelle bzw. der abgestützte Tuchballen den geschlossenen Doppelhakenverschluss zusätzlich, da die Gewichtskraft einer Bewegung nach schräg oben, die zum Öffnen des Doppelhakenverschlusses nötig wäre, entgegenwirkt.

Gemäß einer vorteilhaften Ausführungsform weist der Doppelhakenverschluss zwei im Querschnitt nacheinander geschaltete Hakenverschlüsse auf. Insbesondere handelt es sich um einen oberen Hakenverschluss und einen unteren Hakenverschluss, wobei alternativ oder zusätzlich auch ein lateraler Versatz der Hakenverschlüsse vorgesehen sein kann. Der Doppelhakenverschluss ist auf diese Weise nicht nur zur Kraftabstützung, sondern auch zur Abstützung eines Moments ausgelegt, insbesondere eines aus der Abstützung der Markisenwelle und des Markisentuchs mittels des Deckelprofils resultierenden Moments sowie etwaiger durch Reibung oder das Antriebsmoment des Markisenmotors auftretender dynamischer Momente.

Gemäß einer vorteilhaften Ausführungsform weist das Wellenlager einen Schwenkarm auf, entlang welchem die Markisenwelle längsverschieblich gelagert ist. Der Schwenkarm ist drehbar mit einem ortsfesten Punkt des Markisenkastens, insbesondere des Profilgrundkörpers, gekoppelt. Auf diese Weise ist über ein Ausschwenken des Schwenkarms nicht nur eine vertikale sondern auch eine laterale radiale Verschiebung ermöglicht. Durch die Längsverschieblichkeit, welche einen Hub der Schwenkbewegung ausgleichen kann, kann die laterale Verschiebung auch unabhängig von einer vertikalen Verschiebung erfolgen. Vorzugsweise ist der Schwenkarm an einem ersten Ende drehbar in einem der Montageseite zugewandten oberen Eckbereich des Markisenkastens, insbesondere des Profilgrundkörpers, gelagert. Auf diese Weise steht die Länge des Schwenkarms für die Längsverschiebung entlang des Schwenkarms zur Verfügung.

Gemäß einer vorteilhaften Ausführungsform ist die drehbare Lagerung des Wellenlagers zur Montage oder Demontage reversibel lösbar ausgebildet, insbesondere mit einem in dem Markisenkasten, vorzugsweise in dem Profilgrundkörper, lösbar befestigten Bolzen als Drehachse. Vorteilhaft kann somit ein für die Markisenwelle (und das Markisentuch bzw. den Tuchballen) benötigter Bauraum zur Montage oder Demontage anderer Elemente, insbesondere des Markisenkastens, genutzt werden. Die Markisenwelle (und das Markisentuch bzw. der Tuchballen) kann somit erst nachträglich eingesetzt werden, nachdem der Markisenkasten bzw. der Profilgrundkörper des Markisenkastens an einer Montagefläche montiert ist.

Gemäß einer vorteilhaften Ausführungsform ist das Deckelprofil in einem dem ersten Ende des Schwenkarms gegenüberliegenden Bereich des Markisenkastens angeordnet. Somit ist das Deckelprofil im Bereich des zweiten Endes zur Abstützung der Markisenwelle positioniert. Vorteilhaft kann das Deckelprofil somit die Stutzlast direkt an der Markisenwelle (und an dem Markisentuch bzw. an dem Tuchballen) aufnehmen.

Gemäß einer vorteilhaften Ausführungsform des Verfahrens zur Montage wird das Befestigen des geöffneten Markisenkastens an einer Montagefläche mittels von der Innenseite des Markisenkastens durch den Markisenkasten, insbesondere durch den Profilgrundkörper, und in die Montagefläche eingebrachter Befestigungsmittel vorgenommen. Auf diese Weise kann zunächst der Bauraum im Inneren des Markisenkatens für die Befestigung bzw. eine Zugänglichkeit mit Werkzeug zu Befestigungsmitteln genutzt werden. Die Markisenwelle bzw. der Tuchballen, vorzugsweise samt Wellenlager, kann anschließend auf einfache Weise insbesondere frontal in den Markisenkasten eingeführt werden. Vorteilhaft ist insbesondere kein seitliches Einführen und axiales Durchführen entlang der gesamten Länge der Markisenwelle nötig.

Gemäß einer vorteilhaften Ausführungsform des Verfahrens zur Montage wird der Doppelhakenverschluss durch eine lineare Verlagerung des Deckelprofils relativ zu dem Profilgrundkörper reversibel geschlossen, insbesondere in einer Richtung schräg zu der Sichtseite und/oder Montageseite. Die vorgesehene Richtung entspricht insbesondere einer Ausrichtung der Haken des Doppelhakenverschlusses. Somit ist der Doppelhakenverschluss auf einfache Weise mit einer vorbestimmten Kraftaufbringung, insbesondere werkzeugfrei, reversibel schließbar und lösbar. Besonders vorteilhaft ist dies über die gesamte Profillänge in nur einem Schritt ermöglicht. Darüber hinaus sicher die über das Deckelprofil abgestützte Markisenwelle bzw. der abgestützte Tuchballen den geschlossenen Doppelhakenverschluss zusätzlich, da die Gewichtskraft einer Bewegung nach schräg oben, die zum Öffnen des Doppelhakenverschlusses nötig wäre, entgegenwirkt.

Die obigen Ausgestaltungen und Weiterbildungen lassen sich, sofern sinnvoll, beliebig miteinander kombinieren. Insbesondere sind sämtliche Merkmale der Markise auf das Verfahren zur Montage einer Markise übertragbar, und umgekehrt. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine schematische Darstellung einer Markise in einer Seitenansicht;
- Fig. 2: eine schematische Seitenansicht einer Markise gemäß einer weiteren Ausführungsform;
- Fig. 3A-D: eine schematische Darstellung der Schritte zur Montage einer Markise;
- Fig. 4A-B: eine schematische Darstellung von Schritten zur Montage einer Markise gemäß einer weiteren Ausführungsform;
- Fig. 5: eine Seitenansicht einer Markise gemäß einer weiteren Ausführungsform;
- Fig. 6: die Markise gemäß Fig. 5 in einer perspektivischen Ansicht; und
- Fig. 7: Die Ansicht nach Fig. 6 mit ausgeblendetem Wellenlager.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1 zeigt eine schematische Darstellung einer Markise 1 in einer Seitenansicht.

Da es sich bei den nachfolgenden Figuren jeweils um Seitendarstellungen eines Endbereichs einer Welle handelt, versteht es sich für den Fachmann, dass eine zweite Seite an einem zweiten Endbereich der Welle gleichermaßen ausgeführt ist.

Bei der dargestellten Markise 1 handelt es sich um eine Vertikalmarkise, wie sie beispielsweise für eine Terrassenüberdachung, einen Wintergarten, ein Fenster, eine Terrassentür, eine Glasfassade, eine Terrassenverglasung oder dergleichen einsetzbar ist. Je nach Einbausituation ist die Markise somit an einer entsprechenden, in der Regel vertikalen oder horizontalen, Montagefläche montierbar.

Die Markise weist eine das Markisentuch tragende Markisenwelle 2 auf, die zum Auf- und Abwickeln des Markisentuchs 3 ausgebildet ist. Insbesondere weist die Markisenwelle 2 dazu einen geeigneten hier nicht näher dargestellten Markisenantrieb auf.

Desweiteren ist ein Markisenkasten 4 vorgesehen, der zur Aufnahme und zur Abstützung der Markisenwelle 2 und des Markisentuchs 3 ausgebildet ist. Insbesondere wird die Markisenwelle an den Markisenkasten abgestützt, um einen Durchhängen zu vermeiden. Dazu liegt das teilweise oder ganz aufgewickelt dem Markisentuch auf dem Markisenkasten auf.

Der Markisenkasten 4 weist einen Profilgrundkörper 23 auf, der zur Befestigung an einer Montagefläche ausgebildet ist, und ein Deckelprofil 21, das zur Abdeckung und zur Abstützung der Markisenwelle 2 und des Markisentuchs 3 ausgebildet ist. Das Deckelprofil 21 und der Profilgrundkörper 23 sind über einen Doppelhakenverschluss 22 miteinander reversibel verbindbar ausgebildet. Die Markisenwelle wird somit von dem Deckelprofil 21 abgestützt, welches die Stützlast über den Doppelhakenverschluss 22 auf den Profilgrundkörper 21 abträgt.

Zur seitlichen Lagerung der Markisenwelle 2 ist ein Wellenlager 5 vorgesehen. Dieses ist analog an beiden Seiten der Markisenwelle vorgesehen. Das Wellenlager 5 ist zur schwimmenden Lagerung der Markisenwelle 2 an dem Profilgrundkörper 23 anbringbar ausgebildet.

Das Wellenlager 5 ist zur schwimmenden Lagerung der Markisenwelle 2 innerhalb des Markisenkastens 4 ausgebildet. Vorzugsweise ist Die Markisenwelle mittels des Wellenlagers 5 radial zweidimensional schwimmend gelagert, wie mit den Bewegungspfeilen symbolisiert.

Aufgrund der zweidimensional schwimmenden Lagerung erlaubt das Wellenlager 5 eine Verschiebbarkeit der Markisenwelle sowohl in der vertikalen radialen Richtung als auch in der horizontalen radialen Richtung innerhalb des Markisenkastens 4. Die Markisenwelle ist somit einerseits über ihre Länge gegen ein Durchhängen abgestützt und dennoch in ihren beiden radialen Richtungen frei verschieblich, das heißt zweidimensional schwimmend gelagert.

Fig. 2 zeigt eine schematische Seitenansicht einer Markise gemäß einer weiteren Ausführungsform.

Diese Ausführungsform weist alle Merkmale der Ausführungsform nach Fig. 1 auf. Zusätzlich weist hier das Wellenlager 5 einen Schwenkarm 6 auf, entlang welchem die Markisenwelle 2 längsverschieblich gelagert ist. Zur Längsverschieblichkeit ist eine Langlochausnehmung in dem Schwenkarm 6 vorgesehen, entlang welchem die Markisenwelle 2 relativ zum Schwenkarm 6 verschiebbar ist, wie mit dem eingezeichneten Doppelpfeil symbolisiert. Beispielsweise läuft dazu ein mit der Markisenwelle verbundenes Mittellager 13 in dem Langloch. Bei weiteren Ausführungsformen wäre auch eine andersartige Längsführung entlang des Schwenkarms denkbar, beispielsweise mit einer Schiene oder dergleichen.

Der Schwenkarm 6 ist an einem ersten Ende 7 drehbar in dem Markisenkasten 4 gelagert, hier beispielhaft in einem einer Montageseite M, die sich in der Abbildung exemplarisch links befindet, zugewandten oberen Eckbereich 8 des Markisenkastens. Alternativ oder zusätzlich kann auch die Oberseite des Markisenkastens 4 als Montageseite M vorgesehen sein.

Die zweidimensionale Verschieblichkeit der Markisenwelle 2 ist bei dieser Ausführungsform durch Überlagerung der Drehung des Schwenkarms 6, wie sie mit einem Drehpfeil symbolisiert ist, und der Längsverschiebung des Loslagers 11 entlang des Schwenkarms 6 realisiert.

In der dargestellten Ansicht befindet sich die Markisenwelle beispielhaft in der rechten unteren Ecke des Querschnitts, also gegenüber der Montageseite. Aus dieser Position ist die Markisenwelle 2 beispielsweise durch Verdrehen des Schwenkarms 6 nach in der dargestellten Ansicht links und Längsverschiebung entlang des Schwenkarms 6 in Richtung des ersten Endes 7 horizontal nach links verstellbar. Alternativ ist die Markisenwelle 2 in der dargestellten Ansicht aus der dargestellten Position durch Verschiebung nach oben und gleichzeitige Längsverschiebung in Richtung des ersten Endes 7 vertikal nach oben verstellbar. Schräg nach oben wäre die Markisenwelle 2 durch reine Längsverschiebung verstellbar. All diese Möglichkeiten bestehen auch, wenn das auf die Markisenwelle 2 in dargestellten Zustand aufgewickelte Markisentuch 3 teilweise oder vollständig abgewickelt ist. Die Markisenwelle würde dann in einer unteren rechten Position weiter in die rechte untere Ecke verschoben, jedoch genauso in alle Richtungen innerhalb des Markisenkastens 4 radial verschiebbar sein. Auf diese Weise ist es ermöglicht, dass die Markisenwelle 2 beispielsweise durch das Antriebsmoment oder durch Reibung entstehenden Widerständen stets ausweichen kann. Ein Verkanten der Markisenwelle 2 ist somit ausgeschlossen.

Die drehbare Lagerung des Schwenkarms 6 kann zur Erleichterung der Montage oder Demontage reversibel lösbar ausgebildet sein. Bei der dargestellten Ausführungsform ist dazu ein in dem Markisenkasten 4 lösbar befestigter Bolzen 9 als Drehachse des Schwenkarms 6 vorgesehen. Der Bolzen 9 kann falls gewünscht erst nach der Montage des Markisenkastens 4 und Einführen der Markisenwelle 2 samt Wellenlager 5 eingesetzt werden. Somit ist der Bauraum der Markisenwelle 2 bzw. des Tuchballens für die Montage des Markisenkastens 4 bzw. dessen Profilgrundkörper 23 frei zugänglich.

Das Deckelprofil stützt die Markisenwelle 2 innerhalb des Markisenkastens 4 über die gesamte Länge ab. Der Doppelhakenverschluss 22 weist dazu zwei im Querschnitt nacheinander geschaltete Hakenverschlüsse auf. In der dargestellten Ausführungsform sind ein oberer Hakenverschluss 28 und ein unterer Hakenverschluss 29 vorgesehen. Auf diese Weise ist der Doppelhakenverschluss nicht nur zur Abstützung von Kräften sondern auch zur Abstützung eines Moments ausgelegt, das aus der Abstützung der Markisenwelle 2 und des Markisentuchs 3 mittels des Deckelprofils 21 resultiert.

Zur Montage und/oder Demontage ist der Doppelhakenverschluss 22 durch eine lineare Verlagerung des Deckelprofils 21 relativ zu dem Profilgrundkörper 23 reversibel lösbar und schließbar. In der dargestellten vereinfachten Zeichnung sind die Haken des Doppelhakenverschlusses 22 bzw. der obere Hakenverschluss 28 und der untere Hakenverschluss 29 übereinander angeordnet, was aber lediglich eine vereinfachte Darstellung ist. Bei weiteren Ausführungsformen können die Haken bzw. Hakenverschlüsse zusätzlich auch einen lateralen Versatz aufweisen, sodass eine lineare Verlagerung des Deckelprofils 21 relativ zu dem Profilgrundkörper 23 zur Montage und/oder Demontage insbesondere auch in einer Richtung schräg zu der Sichtseite und/oder Montageseite vorgesehen sein kann.

Die Fig. 3A-D zeigen eine schematische Darstellung der Schritte zur entsprechenden Montage einer Markise 1.

Ein entsprechendes Verfahren zur Montage einer solchen Markise 1 weist folgende Schritte auf:
Fig. 3A zeigt einen Schritt des Befestigens eines Profilgrundkörpers 23 eines Markisenkastens 4 mit seiner Montageseite M an einer Montagefläche 19. Beispielhaft handelt es sich hier um eine vertikale Montagefläche.

Der Profilgrundkörper 23 ist hier zunächst leer und ohne Deckelprofil vorgesehen. Das Befestigen des Profilgrundkörpers 23 an der Montagefläche 19 wird daher mittels von der Innenseite des Profilgrundkörpers 23 durch den Profilgrundkörpers 23 und in die Montagefläche 19 eingebrachter Befestigungsmittel 20 vorgenommen. Hierzu können hier nicht dargestellte Werkzeuge zur Befestigung der Befestigungsmittel 20 in das Innere des Profilgrundkörpers 23 im Bereich des späteren Bauraums der Markisenwelle eingeführt werden. So können bei Bedarf beispielsweise auch auf einfache Weise Bohrmarkierungen an der Montagefläche 19 von der Innenseite des Profilgrundkörpers 23 gesetzt werden.

Fig. 3B zeigt einen nachfolgenden weiteren Schritt des Einführens einer Markisenwelle 2, die zum Auf- und Abwickeln eines Markisentuchs 3 ausgebildet ist, samt einem daran montierten Wellenlager 5, das zur schwimmenden Lagerung der Markisenwelle 2 ausgebildet ist, in den Profilgrundkörper 23. Aufgrund des abgenommenen Deckelprofils des Markisenkastens 4 kann die Markisenwelle 2 mit ihrer gesamten Breite in den Markisenkasten 4 eingeführt werden, was die Montage im Vergleich zu einer seitlichen Einführung bzw. einem seitlichen Einschieben massiv vereinfacht.

Fig. 3C zeigt einen nachfolgenden Schritt des Koppelns des Wellenlagers 5 mit dem Profilgrundkörper 23. In der hier dargestellten beispielhaften Ausführungsform wird dazu bezugnehmend auf Fig. 2 der Schwenkarm 6 an seinem ersten Ende 7 drehbar an dem Profilgrundkörper 23 befestigt. Vorzugsweise handelt es sich dabei um eine reversibel lösbare Befestigung, beispielsweise mittels eines in den Markisenkasten eingeschraubten Stehbolzens. In der dargestellten beispielhaften Ausführungsform ist ein solcher Stehbolzen in einem einer Montageseite M zugewandten oberen Eckbereich 8 des Profilgrundkörpers 23 vorgesehen.

Fig. 3D zeigt den Schritt des Schließens einer Sichtseite S des Markisenkastens 4 mit einem Deckelprofil 21, welches über einen Doppelhakenverschluss 22 mit dem Profilgrundkörper 23 derart reversibel verbunden wird, dass es die Markisenwelle 2 und das Markisentuch 3 abdeckt und mechanisch abstützt. Trotz der Abstützung ist die Markisenwelle 2 in allen radialen Richtungen verschiebbar und somit zweidimensional schwimmend gelagert. Der Doppelhakenverschluss 22 wird durch eine lineare Verlagerung des Deckelprofils 21 relativ zu dem Profilgrundkörper 23 reversibel geschlossen, welche hier mit einem neben dem Doppelhakenverschluss 22 eingezeichneten Bewegungspfeil symbolisiert ist.

Die durch die Abstützung der Markisenwelle abgetragene Last sichert den Doppelhakenverschluss 22 zusätzlich in der geschlossenen Stellung.

Damit das Markisentuch 3 dennoch abrollbar bleibt, kann das Deckelprofil 21 eine innere Gleithülle 16 aufweisen (siehe Fig. 4). Durch die schwimmende Lagerung ist die Markisenwelle 2 sowohl in der vertikalen radialen Richtung als auch in der horizontalen radialen Richtung innerhalb des Markisenkastens 4 verschieblich, was durch eine Überlagerung eines Verschwenkens und einer Längsverschiebung realisiert ist, wie mit den Bewegungspfeilen eingezeichnet.

Die Fig. 4A-B zeigen eine schematische Darstellung der Schritte zur Montage einer Markise gemäß einer weiteren Ausführungsform .

Im Unterschied zu Fig. 3A-D ist eine Montagefläche 19 hier horizontal ausgerichtet. Somit ist hier eine obere Seite des Markisenkastens 4 bzw. des Profilgrundkörpers 23 die Montageseite M. Daher wird das Befestigungsmittel 20 hier von der Innenseite nach oben eingebracht durch den Profilgrundkörper 23 in die horizontal ausgerichtet Montagefläche 19.

Im Übrigen entspricht der Schritt gemäß Fig. 4A der Fig. 3A analog und der Schritt gemäß Fig. 4B der Fig. 3D analog.

Fig. 5 zeigt eine Seitenansicht einer Markise 1 gemäß einer weiteren Ausführungsform.

Diese Ausführungsform basiert auf der Ausführungsform nach Fig. 2 und weist insofern die in Bezug darauf beschriebenen Merkmale auf.

Gemäß dieser Ausführungsform ist das erste Ende 7 des Schwenkarms 6 ebenfalls zur Erleichterung der Montage oder Demontage reversibel lösbar ausgebildet, wozu ein in einem Schraubkanal des Markisenkastens 4 lösbar befestigter Bolzen 9 als Drehachse des Schwenkarms 6 vorgesehen ist. An einem zweiten Ende 10 des Schwenkarms 6 ist ein mit einem Markisenantrieb gekoppeltes Loslager 11 vorgesehen, welches zur Aufnahme eines Antriebsmoments eines Markisenantriebs ausgebildet ist. Dazu weist das Loslager 11 eine Langlochausnehmung 12 des Schwenkarms 6, ein darin laufendes Mittellager 13 in Form eines Wälzlagers und eine mit der Markisenwelle 2 gekoppelte und das Mittellager 13 abstützende Lagerplatte 14 auf. An der Lagerplatte 14 sind ferner zwei Montagemittel 19 für eine Befestigung des Markisenmotors, hier beispielhaft in Form von Senklöchern, sowie zwei jeweils an einer äußeren Längsseite des Schwenkarms laufende Stützlager 15 vorgesehen, welche zur Rotationssicherung und Übertragung des Antriebsmoments vorgesehen sind.

Bei der dargestellten Ausführungsform handelt es sich bei den Stützlagern 15 ebenfalls um Wälzlager, wobei andere Ausführungen denkbar sind

Der Markisenkasten weist an einer Unterseite einen Auslassschlitz 17 für das Markisentuch 3 auf, wobei im Bereich des Auslassschlitzes 17 eine Umlenkeinrichtung 18 zur vorbestimmten Ausrichtung des Markisentuchs 3 vor dem Verlassen des Markisenkastens 4 vorgesehen ist. Die Umlenkeinrichtung 18 ist zur hier mit gestrichelter Linie dargestellten vertikalen Ausrichtung des Markisentuchs 3 ausgebildet und innerhalb des Markisenkastens 4 angeordnet.

Die Umlenkeinrichtung 18 ist in der dargestellten Ausführungsform als Gleiteinrichtung in Form einer an dem Markisenkasten, hier dem Profilgrundkörper 23, befestigten Gleitwulst ausgebildet. Vorzugsweise erstreckt sich diese über die gesamte axiale Länge des Markisenkastens bzw. zumindest über die gesamten Tuchbreite des Markisentuchs.

Der Markisenkasten 4 ist auch bei dieser Ausführungsform mit zwei Profilen gebildet, einem Profilgrundkörper 23, der zur Befestigung an einer Montagefläche ausgebildet ist und an dem das Wellenlager (5) anbringbar ist, und einem Deckelprofil 21, das zur Abdeckung und zur Abstützung der Markisenwelle 2 und des Markisentuchs 3 ausgebildet ist. Das Deckelprofil 21 und der Profilgrundkörper 23 sind über einen Doppelhakenverschluss 22 miteinander reversibel verbindbar ausgebildet. Somit ist das Deckelprofil 21 in der Lage, über die gesamte Länge durch die Markisenwelle 2 und/oder das Tuchgewicht des Markisentuchs aufgebrachte Kräfte und Momente auf den Profilgrundkörper 23 abzutragen.

Das Deckelprofil 21 ist hier als Winkelprofil ausgebildet und weist für die Gleithülle eine sich über einen Winkelabschnitt, hier beispielhaft etwa 90°, erstreckende runde Innenfläche auf.

Das Deckelprofil 21 weist eine innere Gleithülle 16 auf, auf welcher sich das Markisentuch 3 im teilweise oder vollständig aufgewickelten Zustand samt der Markisenwelle 2 zur Vermeidung eines Durchhangs abstützt. Die Gleithülle 16 ist hier als Einleger an der Innenseite des Deckelprofils ausgebildet und zwischen zwei Laschen aufgenommen, wovon eine direkt an dem Auslassschlitze 17 angeordnet ist und eine zweite direkt an dem Doppelhakenfortsatz des Deckelprofils angeordnet ist. Insofern unterscheidet sich die Ausrichtung der Laschen gemäß des Verlaufs des Deckelprofilquerschnitts, hier beispielhaft um etwa 90°. Bei weiteren Ausführungsformen sind aber vielfältige andere Ausführungen der inneren Gleithülle 16 denkbar, beispielsweise als eingeklebter Belag, als Beschichtung oder dergleichen.

Der Profilgrundkörper 23 weist an einer Sichtseite S, welche einer Montageseite M in der dargestellten Ausführungsform gegenüberliegt, bei anderen Ausführungsformen aber auch dazu senkrecht ausgerichtet sein kann, einen Überstand 25 auf. Unter dem Überstand 25 ist ein nach innen vorstehender Doppelhakenfortsatz 27 des Doppelhakenverschlusses 22 ausgebildet. Der Doppelhakenfortsatz 27 des Profilgrundkörpers 23 steht zur Sichtseite S hin schräg nach innen vor. Der Überstand deckt Doppelhakenfortsatz 27 von oben und seitlich ab.

Das Deckelprofil 21 ist in einem dem ersten Ende des Schwenkarms gegenüberliegenden Bereich des Markisenkastens 4 angeordnet und deckt gemeinsam mit dem Überstand 25 die Sichtseite S ab.

Der Überstand ist an der Sichtseite nach unten fortgesetzt und bildet in diesem Bereich mit dem Deckelprofil 21 abschnittsweise eine gemeinsamen Ebene. Das Deckelprofil 21 ist mit einem unter den Überstand 25 einführbaren Doppelhakenfortsatz 24 des Doppelhakenverschlusses 22 ausgebildet. Die Sichtseite S ist somit im Wesentlichen geschlossen, bis auf einen verbleibenden Spalt im Bereich eines Fußes des Doppelhakenfortsatzes 24 des Doppelhakenverschlusses 22.

Der Doppelhakenfortsatz 24 des Deckelprofils 21 steht zur Montageseite M hin schräg nach innen vor, korrespondierend zu dem Doppelhakenfortsatz 27 des Profilgrundkörpers 23. Der Doppelhakenverschluss 22 ist somit durch eine lineare Verlagerung des Deckelprofils 21 relativ zu dem Profilgrundkörper 23 in einer Richtung schräg zu der Sichtseite und/oder Montageseite reversibel lösbar und schließbar, wie mit dem eingezeichneten schrägen Doppelpfeil symbolisiert.

Fig. 6 zeigt die Markise 1 gemäß Fig. 5 in einer perspektivischen Ansicht.

Im Unterschied zu Fig. 5 ist hier das Markisentuch 3 ausgeblendet.

Die in den Profilen integrierten Schraubkanäle 31 dienen zur Befestigung von hier nicht dargestellten Endplatten, welche den Profilgrundkörper 23 und das Deckelprofil 21 im montierten Zustand zusätzlich seitlich zusammenhalten.

Rein exemplarisch sind hier vier Schraubkanäle vorgesehen, je einer pro Eckbereich des im Querschnitt rechteckigen Gesamtprofils des Markisenkastens 4.

Aufgrund der Lagerung des Schwenkarms ist in der oberen Ecke 8 des Profilgrundkörpers 23 der Schraubkanal 31 nach innen versetzt. Ebenso in der unteren Ecke, wo der Schraubkanal mit der Aufnahme der Umlenkeinrichtung 18 integriert ist.

Fig 7 zeigt die Ansicht nach Fig. 6 mit ausgeblendetem Wellenlager 5.

Die Lagerplatte 14 des Loslagers ist hier als Kreuzplatte ausgeführt, wobei die Stützlager 15 und die Montagemittel 26 jeweils gegenüberliegen. Die Montagemittel 26 sind mit dem Markisenantrieb 30 gekoppelt, der hier als in die Markisenwelle integrierter Motor ausgebildet ist. An den Montagemitteln zugeordneten Außenkanten ist die Kreuzplatte mit dem Radius der Markisenwelle abgerundet ausgebildet.

Zur Lagerung des Schwenkarms 6 ist ebenfalls Schraubkanal 33 mit vergleichsweise größerem Durchmesser vorgesehen, der in der oberen Ecke der Montageseite angeordnet ist.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Der Markisenkasten bildet hier lediglich beispielhaft eine rechteckige Außenkontur aus. Die Außenkontur ist jedoch lediglich an der Montageseite notwendigerweise im Wesentlichen Flach. Die Konturen der anderen Außenseiten, insbesondere auch der Sichtseite S, bleiben jedoch frei und sind hier nur rein illustrativ als Rechteckform ausgebildet.

### Bezugszeichenliste

- 1: Markise
- 2: Markisenwelle
- 3: Markisentuch
- 4: Markisenkasten
- 5: Wellenlager
- 6: Schwenkarm
- 7: erstes Ende
- 8: Eckbereich
- 9: Bolzen
- 10: zweites Ende
- 11: Loslager
- 12: Langlochausnehmung
- 13: Mittellager
- 14: Lagerplatte
- 15: Stützlager
- 16: Gleithülle
- 17: Auslassschlitz
- 18: Umlenkeinrichtung
- 19: Montagefläche
- 20: Befestigungsmittel
- 21: Deckelprofil
- 22: Doppelhakenverschluss
- 23: Profilgrundkörper
- 24: Doppelhakenfortsatz
- 25: Überstand
- 26: Montagemittel
- 27: Doppelhakenfortsatz
- 28: oberer Hakenverschluss
- 29: unterer Hakenverschluss
- 30: Markisenantrieb
- 31: Schraubkanal
- 32: Außenkanten

## Patentansprüche

1. Markise (1), insbesondere Vertikalmarkise, mit:
einer Markisenwelle (2), die zum Auf- und Abwickeln eines Markisentuchs (3) ausgebildet ist;
einem Markisenkasten (4), mit einem Profilgrundkörper (23), der zur Befestigung an einer Montagefläche ausgebildet ist;
einem Wellenlager (5), das zur schwimmenden Lagerung der Markisenwelle (2) an dem Profilgrundkörper (23) anbringbar ausgebildet ist; und
einem Deckelprofil (21), das zur Abdeckung und zur Abstützung der Markisenwelle (2) und des Markisentuchs (3) ausgebildet ist, wobei das Deckelprofil (21) und der Profilgrundkörper (23) über einen Doppelhakenverschluss (22) miteinander reversibel verbindbar ausgebildet sind.

2. Markise nach Anspruch 1,
**dadurch gekennzeichnet,**
**dass** das Deckelprofil (21) eine innere Gleithülle (16) aufweist, auf welcher sich das Markisentuch (3) im teilweise oder vollständig aufgewickelten Zustand samt der Markisenwelle (2) zur Vermeidung eines Durchhangs abstützt, wobei die Markisenwelle (2) entlang der Gleithülle (16), insbesondere auch horizontal, verschiebbar ist.

3. Markise nach Anspruch 1 oder 2,
**dadurch gekennzeichnet,**
**dass** der Profilgrundkörper (21) an einer Sichtseite (S), welche insbesondere einer Montageseite (M) gegenüberliegt oder senkrecht zu einer Montageseite (M) steht, einen Überstand (25) aufweist, wobei unter dem Überstand (25) ein nach innen vorstehender Doppelhakenfortsatz (27) des Doppelhakenverschlusses (22) ausgebildet ist.

4. Markise nach Anspruch 3,
**dadurch gekennzeichnet,**
**dass** der Doppelhakenfortsatz (27) des Profilgrundkörpers (23) zur Sichtseite (S) hin schräg nach innen vorsteht.

5. Markise nach Anspruch 3 oder 4,
**dadurch gekennzeichnet,**
**dass** das Deckelprofil (21) gemeinsam mit dem Überstand (25) die Sichtseite (S) abdeckt, insbesondere zumindest abschnittsweise in einer gemeinsamen Ebene.

6. Markise nach einem der Ansprüche 3 bis 5
**dadurch gekennzeichnet,**
**dass** das Deckelprofil mit einem unter den Überstand (25) einführbaren Doppelhakenfortsatz (24) des Doppelhakenverschlusses (22) ausgebildet ist.

7. Markise nach Anspruch 6,
**dadurch gekennzeichnet,**
**dass** der Doppelhakenfortsatz (24) des Deckelprofils (21) zur Montageseite (M) hin schräg nach innen vorsteht, insbesondere korrespondierend zu dem Doppelhakenfortsatz (27) des Profilgrundkörpers (23).

8. Markise nach einem der vorstehenden Ansprüche,
**dadurch gekennzeichnet,**
**dass** der Doppelhakenverschluss durch eine lineare Verlagerung des Deckelprofils relativ zu dem Profilgrundkörper reversibel lösbar und schließbar ist, insbesondere in einer Richtung schräg zu der Sichtseite und/oder Montageseite.

9. Markise nach einem der vorstehenden Ansprüche,
**dadurch gekennzeichnet,**
**dass** der Doppelhakenverschluss (22) zwei im Querschnitt nacheinander geschaltete Hakenverschlüsse aufweist, insbesondere einen oberen Hakenverschluss (28) und einen unteren Hakenverschluss (29), wobei der Doppelhakenverschluss zur Abstützung eines Moments ausgelegt ist, insbesondere eines aus der Abstützung der Markisenwelle (2) und des Markisentuchs (3) mittels des Deckelprofils (21) resultierenden Moments.

10. Markise nach einem der vorstehenden Ansprüche,
**dadurch gekennzeichnet,**
**dass** das Wellenlager (5) einen Schwenkarm (6) aufweist, entlang welchem die Markisenwelle (2) längsverschieblich gelagert ist, wobei der Schwenkarm (6) an einem ersten Ende (7) drehbar in einem der Montageseite (M) zugewandten oberen Eckbereich (8) des Markisenkastens (4) gelagert ist.

11. Markise nach Anspruch 10,
**dadurch gekennzeichnet,**
**dass** die drehbare Lagerung des Wellenlagers (5) zur Montage oder Demontage reversibel lösbar ausgebildet ist, insbesondere mit einem in dem Markisenkasten lösbar befestigten Bolzen (9) als Drehachse.

12. Markise nach einem der Ansprüche 10 oder 11,
**dadurch gekennzeichnet,**
**dass** das Deckelprofil (21) in einem dem ersten Ende des Schwenkarms gegenüberliegenden Bereich des Markisenkastens (4) angeordnet ist.

13. Verfahren zur Montage einer Markise (1), insbesondere einer Vertikalmarkise, insbesondere nach einem der vorstehenden Ansprüche, mit den Schritten:
Befestigen eines Profilgrundkörpers (23) eines Markisenkastens (4) mit seiner Montageseite (M) an einer Montagefläche (19),
Einführen einer Markisenwelle (2), die zum Auf- und Abwickeln eines Markisentuchs (3) ausgebildet ist, samt einem daran montierten Wellenlager (5), das zur schwimmenden Lagerung der Markisenwelle (2) ausgebildet ist, in den Profilgrundkörper (23);
Koppeln des Wellenlagers (5) mit dem Profilgrundkörper (23); und
Schließen einer Sichtseite (S) des Markisenkastens (4) mit einem Deckelprofil (21), welches über einen Doppelhakenverschluss (22) mit dem Profilgrundkörper derart reversibel verbunden wird, dass es die Markisenwelle (2) und das Markisentuch (3) abdeckt und mechanisch abstützt.

14. Verfahren nach Anspruch 13,
**dadurch gekennzeichnet,**
**dass** das Befestigen des geöffneten Markisenkastens (4) an einer Montagefläche (19) mittels von der Innenseite des Markisenkastens durch den Markisenkasten (4) und in die Montagefläche (19) eingebrachter Befestigungsmittel (20) vorgenommen wird.

15. Verfahren nach Anspruch 13 oder 14,
**dadurch gekennzeichnet,**
**dass** der Doppelhakenverschluss (22) durch eine lineare Verlagerung des Deckelprofils (21) relativ zu dem Profilgrundkörper (23) reversibel geschlossen wird, insbesondere in einer Richtung schräg zu der Sichtseite (S) und/oder Montageseite (M).
